# EUROPÄISCHE PATENTSCHRIFT

(11) **EP 1 683 928 B1**
(45) Veröffentlichungstag und Bekanntmachung des Hinweises auf die Patenterteilung: **23.12.2009**
(21) Anmeldenummer: 06000631.9
(22) Anmeldetag: 12.01.2006
(51) Int. Cl.: E04F 13/06, E06B 1/62

(54) **Anputzleiste mit abtrennbarem Schutzbereich**
Plastering strip with a protective part adapted to be broken off
Latte pour enduit sur mur avec partie de protection détachable

(30) Priorität: 14.01.2005 DE 102005001912
(43) Veröffentlichungstag der Anmeldung: 26.07.2006
(73) Patentinhaber: Braun, August, 8200 Schaffhausen (CH)
(72) Erfinder: Braun, August, 8200 Schaffhausen (CH)
(74) Vertreter: Klunker . Schmitt-Nilson . Hirsch

(56) Entgegenhaltungen:
- EP-A- 1 205 611
- DE-A1- 19 950 130
- DE-U1- 29 620 179
- JP-A- 11 182 052
- JP-A- 2002 030 811

## Beschreibung

Die Erfindung bezieht sich auf eine Anputzleiste, die einen Anputzbereich, einen Festlegungsbereich und einen wegführenden, abtrennbaren Schutzbereich aufweist.

Derartige Anputzleisten sind in zahlreichen Ausbildungen bekannt. Beispielhaft wird auf EP 0 318 045 B hingewiesen.

In den meisten Fällen war der abtrennbare Schutzbereich als Schutzlasche aus dem Material der Anputzleiste (typischerweise Polyvinylchlorid) ausgebildet, der durch Abknicken von der restlichen Anputzleiste abtrennbar war. Die abgetrennte Schutzlasche muss fachgerecht entsorgt werden. Wenn man sich ein Gebäude mit einer Vielzahl von Fenstern und jeweils einer Anputzleiste oben, links, rechts, unten an jedem Fensterrahmen vorstellt, ist sofort ersichtlich, dass hier Abfall in erheblicher Menge, der überdies sperrig und im aufgehäuften Zustand voluminös ist, entsorgt werden muss.

Der Erfindung liegt die Aufgabe zugrunde, die Anputzleiste der eingangs genannten Art so auszubilden, dass sich die Beseitigung des (nach seiner Benutzung) abgetrennten Schutzbereiches einfacher gestaltet.

Zur Lösung dieser Aufgabe ist die Anputzleiste dadurch gekennzeichnet, dass der Schutzbereich im Wesentlichen aus verrottungsfähigem bzw. biologisch abbaubarem Material besteht.

Die Schutzbereiche können nach dem Abtrennen entweder gesammelt und zu einer Müllsammelstelle transportiert werden; in diesem Fall besteht die Verbesserung gegenüber dem Stand der Technik darin, dass nicht Abfall entsorgt werden muss, der eine Sonderbehandlung erforderlich macht, sondern der Abfall wie Hausmüll beseitigt werden kann. Alternativ kann man die abgetrennten Schutzbereiche problemlos auf dem Grundstück, auf dem ein Gebäude erreichtet worden ist, belassen, z.B. zusammen mit anderen unkritischen Bauabfällen (z.B. Ziegelstein-Bruchstücke) vergraben. Wegen der Verrottungsfähigkeit werden die abgetrennten Schutzbereiche im Erdboden innerhalb überschaubarer Zeit zersetzt, ohne dass hierbei Schadstoffe in das Erdreich eingetragen werden.

Beim Errichten von Gebäuden wird heute in vielen Fällen folgendermaßen vorgegangen: Nachdem die Gebäudewände mit Fensteröffnungen und Türöffnungen stehen, werden in die Fensteröffnungen Fensterrahmen und in die Türöffnungen Türzargen eingesetzt und dort befestigt. Bevor der Bau verputzt wird, werden an den Fensterrahmen oben, links, rechts und unten und an den Türzargen oben, links und rechts waagerechte bzw. senkrechte Anputzleisten befestigt. Im Fall konventioneller Anputzleisten mit Schutzlasche konnte eine Kunststofffolie zum Überdecken der Fensterrahmen-Öffnung oder der Türzargen-Öffnung an die Schutzlaschen angeklebt werden. Auch bei der erfindungsgemäßen Anputzleiste ist derartiges Ankleben einer Kunststofffolie oder eines anderen Schutz-Flachmaterials durch Ankleben an den Schutzbereich aus verrottungsfähigem Material möglich, wiewohl die Erfindung auch eine alternative Möglichkeit des Schutzes des Fensterrahmens oder des Türrahmens vor Verschmutzung bietet, wie weiter unten noch ausgeführt werden wird. Danach kann die Gebäudewand z.B. zunächst an der Außenseite verputzt werden, ohne dass man penibel arbeiten müsste, um ein Verschmutzen der Fensterrahmen bzw. Türrahmen durch Putzmasse zu vermeiden. Die Putzmasse wird bis an den Anputzbereich der Anputzleiste heran aufgebracht. Nachdem der Putz hinreichend fest geworden ist, kann man den Schutzbereich ggf. zusammen mit der aufgeklebten Folie bzw. anderem Flachmaterial abtrennen. Jetzt stellt die Anputzleiste ein Bindeglied zwischen dem Ende des Putzes und dem Fensterrahmen bzw. Türrahmen dar. Dieses Bindeglied soll die Bildung eines Spalts zwischen dem Ende des Putzes und dem Fensterrahmen bzw. Türrahmen vermeiden. Vorzugsweise sind Anputzleisten so ausgebildet, dass sie eine gewisse "Elastizität" zwischen dem Ende des Putzes und dem Fensterrahmen bzw. Türrahmen geben. Es wird betont, dass auf die beschriebene Weise mit Anputzleisten sowohl an der Außenseite eines Fensterrahmens bzw. Türrahmens als auch an der Innenseite eines Fensterrahmens bzw. Türrahmens am Übergang zu Innenputz gearbeitet werden kann.

Wenn mit der erfindungsgemäßen Anputzleiste mit dem Anbringen eines Schutz-Flachmaterials an dem Schutzbereich zur Überdeckung der Fensterrahmen-Öffnung bzw. Türzargen-Öffnung gearbeitet werden soll, wird vorzugsweise ein verrottungsfähiges Schutz-Flachmaterial eingesetzt, besonders bevorzugt ein gleiches oder ähnliches Material wie bei dem Schutzbereich. (Kunststofffolie geht aber auch, weil diese viel leichter zu entsorgen ist als Kunststoff-Schutzlaschen). Alternativ ist es aber möglich, so zu arbeiten, dass man den Schutzbereich aus verrottungsfähigem Material um den betreffenden Schenkel des Fensterrahmens bzw. Türrahmens herum legt und in diesem Zustand grob befestigt. Dann ist wenigstens der Fensterrahmen oder Türrahmen bei der Durchführung der Verputzarbeiten vor Verschmutzung gesichert, und man muss lediglich Acht geben, dass möglichst keine Putzmasse durch die offene Fensterrahmen-Öffnung bzw. Türrahmen-Öffnung hindurch nach innen in das Gebäude bzw. beim Aufbringen von Innenputz nach außen aus dem Gebäude geworfen wird. Die letztgenannte Möglichkeit besteht bei konventionellen Schutzlaschen nicht. Der erfindungsgemäße Schutzbereich im Wesentlichen aus verrottungsfähigem Material kann jedoch problemlos so breit gewählt werden, dass er das beschriebene Herumlegen um den betreffenden Schenkel des Fensterrahmens bzw. Türrahmens erlaubt.

Vorzugsweise ist der erfindungsgemäße Schutzbereich mit Papier aufgebaut. Papier ist problemlos in Ausführung mit hinreichender Festigkeit (z.B. nach Art des sog. Packpapiers, wie es zum Umhüllen von Paketen verwendet wird) erhältlich. Es ist jedoch bevorzugt, eine Papiersorte einzusetzen, die mit gesteigerter Beständigkeit gegen Feuchtigkeit ausgestattet ist, damit das Papier unter der Wirkung von aufgespritztem feuchtem Putz nicht zu wenig fest wird. Papiere mit gesteigerter Feuchtigkeitsbeständigkeit sind allgemein bekannt, z.B. versehen mit geeigneten Imprägnierungen. Es sind derartige Papiere erhältlich, die trotz gesteigerter Feuchtigkeitsbeständigkeit verrottungsfähig sind.

Eine andere bevorzugte Möglichkeit für das Material des Schutzbereiches besteht darin, den Schutzbereich mit Flachmaterial aus natürlichen bzw. nachwachsenden Fasern aufzubauen, besonders bevorzugt Zellulosefasern, Sisalfasern, Hanffasern oder Kokosfasern. Diese Flachmaterialien sind von Haus aus beständiger gegen Feuchtigkeit als unpräpariertes Papier. Das Faser-Flachmaterial kann insbesondere ein Vlies sein.

Eine weitere Alternative ist verrottungsfähige Kunststofffolie für das Material des Schutzbereichs. Dies gilt auch für das oben erwähnte Schutz-Flachmaterial für die Fensteröffnung bzw. Türöffnung.

Zur Abtrennbarkeit des Schutzbereiches kann man eine Schwächungslinie, vorzugsweise eine Perforationslinie, vorsehen, längs welcher der Schutzbereich durch Ziehen an ihm von der restlichen Anputzleiste abtrennbar ist. Man kann aber auch ohne Schwächungslinie/Perforationslinie arbeiten und z.B. vorsehen, dass der Schutzbereich einfach mit einem Messer von der restlichen Anputzleiste abgeschnitten wird. Ferner gibt es die Möglichkeit der seitlichen Herausziehbarkeit, siehe weiter unten.

Vorzugsweise weist der Schutzbereich in einer von dem Anputzbereich entfernten Teilzone, besonders bevorzugt dortiger Randbereich, mindestens eine Klebefläche auf. Diese Klebefläche kann insbesondere benutzt werden, um dort das bereits angesprochene Schutz-Flachmaterial anzukleben. Die Klebefläche kann aber auch so vorgesehen sein, dass man sie zur Befestigung des Schutzbereiches nach Herumlegen um den dortigen Schenkel des Fensterrahmens oder Türrahmens benutzen kann. Am Markt sind verrottungsfähige Materialien zur Erzeugung einer Klebefläche auf dem Anputzbereich erhältlich, z.B. nach Art von selbst klebenden Briefmarken.

Vorzugsweise weist der Anputzbereich mindestens einen Schenkel auf, der im an einem Fensterrahmen oder Türrahmen angebrachten Zustand der Anputzleiste in Richtung von dem Fensterrahmen weg ragt. Der Schenkel kann so positioniert sein, dass er gänzlich in den aufgebrachten Putz eingebettet wird.

Es gibt aber auch Ausführungen, bei denen der Schenkel bzw. ein Schenkel nur einseitig mit Putzmasse bedeckt wird.

Vorzugsweise ist an der Anputzleiste ein Armierungsgewebestück, vorzugsweise in Form eines mit Kunststoff beschichteten Glasfasergitters, befestigt. Das Armierungsgewebestück befindet sich nach dem Aufbringen des Putzes unter der Putzoberfläche, in den meisten Fällen seinerseits mittels Spachtelmasse an dem Untergrund befestigt. Das Armierungsgewebestück verbessert die Haftung des Putzes am Untergrund und stellt die dauerhafte Rissfreiheit des Putzes sicher.

Vorzugsweise weist der Festlegungsbereich einen Klebstreifen, vorzugsweise ein Schaumstoffklebeband, auf. Der Begriff "Klebstreifen" umfasst auch eine streifenförmig aufgebrachte Klebstoffmenge. Die Ausführung kann so sein, dass der Klebstreifen, welcher auf einer Seite an die restliche Anputzleiste anschließt und an der anderen Seite am Fensterrahmen bzw. Türrahmen anklebbar ist, schon als solches den Festlegungsbereich darstellt. Es wird jedoch betont, dass es alternative Arten der Ausbildung des Festlegungsbereiches gibt, insbesondere Anschrauben und Einklemmen in einen Spalt zwischen einer Wärmedämmschicht und dem Fensterrahmen bzw. Türrahmen.

Eine bevorzugte Möglichkeit der Vereinigung des Schutzbereiches mit der restlichen Anputzleiste besteht darin, dass der Schutzbereich mit einem Flachmaterial aufgebaut ist, das mit einer Randzone zwischen dem Festlegungsbereich und der restlichen Anputzleiste befestigt ist. Man nutzt also die Vereinigungsstelle zwischen dem Festlegungsbereich und der restlichen Anputzleiste, um auch dort gleich die Randzone des Flachmaterials für den Schutzbereich an der restlichen Anputzleiste zu befestigen.

Besonders vorteilhaft gestaltet sich dies, wenn, wie bevorzugt der Festlegungsbereich einen Klebstreifen aufweist und wenn der Übergang zwischen dem Klebstreifen und der restlichen Anputzleiste zu einem ersten Teil Verklebung zwischen dem Klebstreifen und der restlichen Anputzleiste ist und zu einem zweiten Teil Zwischenfügung der Randzone des Flachmaterials zwischen den Klebstreifen und die restliche Anputzleiste ist. Das Flächenverhältnis zwischen dem genannten ersten Teil und dem genannten zweiten Teil wird so ausgelegt, dass einerseits Verklebungskraft genügender Größe zwischen dem Klebstreifen und der restlichen Anputzleiste erzeugt wird und dass andererseits der Schutzbereich mit hinreichender Festigkeit an der restlichen Anputzleiste befestigt ist.

Im Prinzip kann die Randzone mit einer geradlinigen Kante enden. Es ist allerdings bevorzugt, die Randzone mit beabstandeten Randausnehmungen auszubilden, wobei die Randausnehmungen vorzugsweise im wesentlichen teilkreisförmig sind. Durch diese Ausbildung werden Verklebungsfestigkeit zwischen dem Klebstreifen und der restlichen Anputzleiste sowie Befestigungsfestigkeit des Schutzbereichs in optimalen Einklang gebracht.

Vorzugsweise hat die zwischengefügte Randzone des Flachmaterials eine derartige Größe, dass das Flachmaterial mitsamt der Randzone von der restlichen Anputzleiste abtrennbar ist, indem man an dem Flachmaterial zieht. Mittels dieser Ausbildung kann man ohne Perforationslinie oder andere Schwächungslinie im Flachmaterial auskommen. Es wird allerdings darauf hingewiesen, dass eine im Rahmen der Erfindung liegende Möglichkeit darin besteht, eine Perforationslinie oder andere Schwächungslinie an einer Stelle des Flachmaterials vorzusehen, die sich zwischen dem Klebstreifen und der restlichen Anputzleiste befindet.

Vorzugsweise macht die zwischengefügte Randzone des Flachmaterials 5 bis 30 %, besonders bevorzugt 5 bis 20 %, der Gesamtfläche aus, die ohne zwischengefügte Randzone Verklebung zwischen dem Klebstreifen und der restlichen Anputzleiste wäre. Mittels dieses Flächenanteils läßt sich besonders optimal sicherstellen, dass einerseits die Klebebefestigung Klebstreifen/restlliche Anputzleiste sowie Klebstreifen/Randzone des Schutzmaterials groß genug ist und dass andererseits die Randzone des Flachmaterials hinreichend leicht seitlich herausgezogen werden kann, also aus der direkten Verklebung mit dem Klebstreifen befreit werden kann.

Es wird ausdrücklich betont, dass der in einigen vorhergehenden Absätzen, nämlich ab "Randzone des Flachmaterials ist zwischen dem Festlegungsbereich und der restlichen Anputzleiste befestigt", beschriebene Aspekt der Erfindung auch ohne die in den ersten Absätzen der Anmeldung beschriebene Maßnahme "Schutzbereich besteht im Wesentlichen aus verrottungsfähigem Material" technisch sinnvoll verwirklichbar ist. So kann man insbesondere einen Schutzbereich auch aus nicht-verrottungsfähiger Kunststofffolie einsetzen und diese nach Benutzung von der restlichen Anputzleiste abtrennen.

Wenn der Schutzbereich bzw. die Randzone des Flachmaterials (wie es insbesondere bei einer Reihe von Kunststoffarten der Fall ist) aus einem Material besteht, welches keine oder nur eine geringe Klebebindung mit dem Klebstreifen eingeht, funktioniert der Aspekt der Erfindung "Randzone des Flachmaterials ist zwischen dem Festlegungsbereich und der restlichen Anputzleiste befestigt" dennoch. Dann sind diejenigen Bereiche der Randzone, die sich zwischen dem Klebstreifen und der restlichen Anputzleiste befinden, in erster Linie durch "Einklemmung" zwischen dem Klebstreifen und der restlichen Anputzleiste gehalten. Insbesondere in diesen Fällen kann es vorteilhaft sein, wenn sich Endbereiche der Randzone hinter den direkten Verklebungsstellen zwischen dem Klebstreifen und der restlichen Anputzleiste verbreitern, so dass dort quasi ein (mehr oder weniger stark ausgeprägtes) formschlüssiges Halten der Randzone stattfindet.

Die Erfindung und bevorzugte Weiterbildungen der Erfindung werden nachfolgend anhand von zeichnerisch dargestellten Ausführungsbeispielen näher erläutert. Es zeigt:
Fig. 1 eine Anputzleiste im Querschnitt;
Fig. 2 und 3 mehrere Möglichkeiten der Befestigung des Schutzbereich-Flachmaterials an der Anputzleiste, und zwar mit Betrachtungsrichtung gemäß Pfeil P in Fig. 1 und bei weg genommenem Befestigungsbereich, wobei der Zeichnungsmaßstab deutlich größer als bei Fig. 1 ist.

Zum Zweck der Kürze wird im Folgenden durchgehend von "Leiste" statt von "Anputzleiste" gesprochen.

In Fig. 1 ist eine Leiste 2 im an einem Schenkel eines Fensterrahmens 4 befestigten Zustand gezeichnet. Fig. 1 ist ein horizontaler Schnitt einer Gebäudewand 6 (dort die sog. Laibung im Bereich einer Fensteröffnung). Mit Pfeil A ist die Richtung zur Außenseite des Gebäudes bezeichnet, mit Pfeil I ist die Richtung zur Innenseite des Gebäudes bezeichnet.

Die Leiste 2 weist folgende Hauptbestandteile auf: Anputzbereich 8, Festlegungsbereich 10, Schutzbereich 12 und Armierungsgewebestück 14. Bei vielen Ausführungsformen macht der Anputzbereich 8 den gesamten Hauptkörper der Leiste aus, so dass außer dem Anputzbereich 8 nur noch der Festlegungsbereich 10, der Schutzbereich 12 und - wenn gewünscht - das Armierungsgewebestück 14 vorhanden sind. Es wird allerdings betont, dass es erfindungsgemäße Leisten 2 gibt, bei denen einer oder mehrere zusätzliche Bestandteile vorhanden sind, z.B. ein Basisbereich, an welchem der Festlegungsbereich 10 befestigt ist, zwischen dem Anputzbereich 8 und dem Festlegungsbereich 10.

Bei dem gezeichneten Ausführungsbeispiel gilt: Der Anputzbereich 8 ist durch einen (im an dem Fensterrahmen 4 angebrachten Zustand parallel zu der äußeren Frontfläche des Rahmens 4 verlaufenden) Fuß 16 und einen rechtwinklig . von dem Fuß 16 in Richtung des Pfeils A fort ragenden Schenkel 18 verwirklicht. Das in Fig. 1 rechte Ende des Fußes 16 verjüngt sich zum Ende hin. Das Armierungsgewebestück 14 ist durch Ultraschallschweißung (Schweißstrang 20) an dem Schenkel 18 befestigt. Der Festlegungsbereich 10 ist durch ein doppelseitiges Schaumstoffklebeband (alternativ anderer Klebstreifen) verwirklicht. Der Schutzbereich 12 ist durch einen Abschnitt aus zur Steigerung der Feuchtigkeitsbeständigkeit imprägniertem, kräftigem Papier oder durch ein aus Fasern aufgebautes Flachmaterial, insbesondere als Vlies, verwirklicht, alternativ durch eine Kunststofffolie siehe zweiter Aspekt der Erfindung.

Mit unterbrochenen Linien ist in Fig. 1 eine plattenförmige Wärmedämmung 22 eingezeichnet, die in vielen Fällen auf der Laibungsfläche der Fensteröffnung angebracht ist. Die Wärmedämmung 22 ist in Fig. 1 unten zeichnungstechnisch abgeschnitten, um die Übersichtlichkeit der Zeichnung zu erhöhen; normalerweise geht die Wärmedämmung 22 bis dicht an die Frontseite des Fußes 16 der Leiste 2. Außerdem ist eine Putzschicht 24 eingezeichnet, die bei der Leiste 2 einen Putzaufnahmeraum 26 ausfüllt, so dass im fertig verputzten Zustand von dem Anputzbereich 8 der Leiste 2 praktisch nichts mehr zu sehen ist.

Das Material des Schutzbereichs 12 weist im einfachsten Fall eine Perforationslinie oder andersartige Schwächungslinie an der mit dem Pfeil S bezeichneten Stelle auf. Die Stelle S kann liegen:
(a) leicht rechts von dem in Fig. 1 rechten Ende des Anputzbereiches 8;
(b) ziemlich exakt an dem in Fig. 1 rechten Ende des Anputzbereiches 8 (besonders bequeme Abreißbarkeit);
(c) ein wenig in Fig. 1 nach links versetzt gegenüber dem rechten Ende des Anputzbereiches 8 (ergibt quasi-unsichtbare Abreißlinie nach dem Abreißen);
(d) in Fig. 1 noch weiter nach links versetzt gegenüber dem rechten Ende des Anputzbereiches 8, so dass sich die Stelle S in der Zone zwischen der in Fig. 1 oberen Fläche des Schaumstoffklebebands 10 und der in Fig. 1 unteren Oberfläche des Fußes 16 des Putzbereiches 8 befindet.

Am in Fig. 1 rechten Randbereich des Schutzbereiches 12 sind eine in Fig. 1 obere Klebefläche 28 und/oder eine in Fig. 1 untere Klebefläche 30 vorgesehen. Beide Klebeflächen sind im Lieferungszustand der Leiste 2 mit einer nicht eingezeichneten, leicht abziehbaren Abdeckfolie bedeckt. Die untere Klebefläche 30 dient dazu, nach dem Herumlegen des Schutzbereiches 12 (sozusagen im Uhrzeigersinn in Fig. 1) um den gezeichneten Schenkel des Fensterrahmens 4 den Randbereich des Schutzbereiches 12 an dem Fensterrahmen 4 festzulegen. Alternativ kann man diese Befestigung mittels gesonderter Klebestreifen "von der Rolle" bewerkstelligen. Die obere Klebefläche 28 dient dazu, ein Schutz-Flachmaterial die Fensteröffnung verdeckend an den vier Schutzbereichen 12 von vier Leisten 2 (nämlich oben, links, rechts, unten) zu befestigen.

Die Figuren 2 und 3 veranschaulichen einige von sehr vielen bestehenden Möglichkeiten der Ausbildung der in den Zeichnungen linken Randzone 32 des Flachmaterials, mit welchem der Schutzbereich 12 ausgebildet ist. Man erkennt in den Fig. 2 und 3 den linken Rand 34 des Anputzbereiches 8 und - in unterbrochener Linie gezeichnet, weil hinter dem Flachmaterial 12 befindlich - den rechten Rand 36 des Anputzbereiches 8 in kräftiger unterbrochener Linie. Eine Perforationslinie oder anderweitige Schwächungslinie 38 ist mit unterbrochener Linie angedeutet. Bei den Ausführungsbeispielen gemäß Figuren 2 und 3 geht es in erster Linie um die Ausbildung der Randzone 32 derart, dass sie durch klebendes Befestigen des Festlegungsbereiches 10, insbesondere des Schaumstoffbandes 10, an der restlichen Leiste 2 zugleich mit an der Leiste 2 befestigt wird.

Fig. 2 veranschaulicht zum Einen die Möglichkeit, dass die Randzone 32 im Wesentlichen gleich breit wie der Fuß 16 der Leiste 2 ist. Die Randzone 32 hat jedoch große kreisförmige Stanzöffnungen 40, durch welche hindurch die Verklebung zwischen Band 10 und Fuß 16 stattfinden kann.

Zum anderen ist mit einer gepunkteten Linie 46 angedeutet, dass alternativ die Randzone 32 deutlich weniger breit als der Fuß 16 gemacht werden kann; statt der ringsum umgrenzten Öffnungen 40 sind nunmehr nur noch mehr als halbkreisförmige Ausnehmungen 42 vorhanden.

Bei der Ausführungsform gemäß Fig. 3 reicht das Flachmaterial 12 mit einer Randzone 32 zwischen das Band 10 und den Fuß 16, die in der (in Fig. 3 von links nach rechts gemessenen) Breite nur einen Bruchteil der Breite des Fußes 16 bzw. des Bandes 10 einnimmt. Die Randzone 32 ist mit teilkreisförmigen Ausnehmungen 42 ausgebildet, wobei sich zwischen zwei benachbarten Ausnehmungen 42 jeweils eine Zunge 44 befindet. Zur Veranschaulichung ist ein Teil des Bandes 10 gezeichnet, welches auf das Gebilde aus restlicher Anputzleiste und Randzone 32 des Flachmaterials bzw. Schutzbereichs 12 aufgeklebt wird. Durch Ziehen an dem Flachmaterial 12 nach rechts in Fig. 3 kann die Randzone 32 aus dem "Zwischenraum" zwischen dem Band 10 und dem Fuß 16 herausgezogen werden, ohne dass es einer Perforationslinie oder anderen Schwächungslinie bedarf.

## Patentansprüche

1. Anputzleiste, die einen Anputzbereich (8), einen Festlegungsbereich (10) und einen wegführenden, abtrennbaren Schutzbereich (12) aufweist,
**dadurch gekennzeichnet, dass** der Schutzbereich (12) im Wesentlichen aus verrottungsfähigem Material besteht.

2. Anputzleiste nach Anspruch 1,
**dadurch gekennzeichnet, dass** der Schutzbereich (12) mit Papier, das gesteigerte Feuchtigkeitsbeständigkeit hat, aufgebaut ist.

3. Anputzleiste nach Anspruch 1,
**dadurch gekennzeichnet, dass** der Schutzbereich (12) mit einem Flachmaterial aus natürlichen Fasern aufgebaut ist, vorzugsweise Zellulosefasern, Sisalfasern, Hanffasern oder Kokosfasern.

4. Anputzleiste nach einem der Ansprüche 1 bis 3,
**dadurch gekennzeichnet, dass** der Schutzbereich (12) längs einer Schwächungslinie, vorzugsweise Perforationslinie (38), abtrennbar ist.

5. Anputzleiste nach einem der Ansprüche 1 bis 4,
**dadurch gekennzeichnet, dass** der Schutzbereich (12) in einer von dem Anputzbereich (8) entfernten Teilzone eine Klebefläche (28; 30) aufweist.

6. Anputzleiste nach einem der Ansprüche 1 bis 5,
**dadurch gekennzeichnet, dass** der Anputzbereich (8) mindestens einen Schenkel (18) aufweist, der im an einen Fensterrahmen (4) oder Türrahmen angebrachten Zustand der Anputzleiste (2) in Richtung von dem Fensterrahmen (4) weg ragt.

7. Anputzleiste nach einem der Ansprüche 1 bis 6,
**dadurch gekennzeichnet, dass** an ihr ein Armierungsgewebestück (14) befestigt ist.

8. Anputzleiste nach einem der Ansprüche 1 bis 7,
**dadurch gekennzeichnet, dass** der Festlegungsbereich (10) einen Klebstreifen aufweist.

9. Anputzleiste nach einem der Ansprüche 1 bis 8,
**dadurch gekennzeichnet, dass** der Schutzbereich (12) mit einem Flachmaterial aufgebaut ist, das mit einer Randzone (32) zwischen dem Festlegungsbereich (10) und der restlichen Anputzleiste (2) befestigt ist.

10. Anputzleiste nach Anspruch 9,
**dadurch gekennzeichnet, dass** der Festlegungsbereich (10) einen Klebstreifen aufweist und dass der Übergang zwischen dem Klebstreifen und der restlichen Anputzleiste zu einem ersten Teil Verklebung zwischen dem Klebstreifen und der restlichen Anputzleiste ist und zu einem zweiten Teil Zwischenfügung der Randzone (32) des Flachmaterials (12) zwischen den Klebstreifen und die restliche Anputzleiste ist.

11. Anputzleiste nach Anspruch 10,
**dadurch gekennzeichnet, dass** die Randzone (32) mit beabstandeten Randausnehmungen (42) ausgebildet ist, wobei die Randausnehmungen (42) vorzugsweise im wesentlichen teilkreisförmig sind.

12. Anputzleiste nach Anspruch 10,
**dadurch gekennzeichnet, dass** die zwischengefügte Randzone (32) des Flachmaterials (12) eine derartige Größe hat, dass das Flachmaterial (12) mitsamt der Randzone (32) von der restlichen Anputzleiste abtrennbar ist, indem man an dem Flachmaterial (12) zieht.

13. Anputzleiste nach einem der Ansprüche 10 bis 12,
**dadurch gekennzeichnet, dass** die zwischengefügte Randzone (32) des Flachmaterials (12) 5 bis 30 %, vorzugsweise 5 bis 20 %, der Gesamtfläche ausmacht, die ohne zwischengefügte Randzone (32) Verklebung zwischen dem Klebstreifen (10) und der restlichen Anputzleiste wäre.

## Claims

1. A plastering strip, comprising a plastering portion (8), a fixing portion (10) and a separable protective portion (12) leading away therefrom,
**characterized in that** said protective portion (12) consists in essence of rottable material.

2. A plastering strip according to claim 1,
**characterized in that** said protective portion (12) is composed with paper having enhanced moisture resistance.

3. A plastering strip according to claim 1,
**characterized in that** said protective portion (12) is composed with a flat material of natural fibres, preferably cellulose fibres, sisal fibres, hemp fibres or coco fibres.

4. A plastering strip according to any of claims 1 to 3,
**characterized in that** said protective portion (12) is separable along a line of weakening, preferably a line of perforation (38).

5. A plastering strip according to any of claims 1 to 4,
**characterized in that** said protective portion (12) has an adhesive area (28; 30) in a partial region remote from the plastering portion (8).

6. A plastering strip according to any of claims 1 to 5,
**characterized in that** said plastering portion (8) has at least one leg (18) which, in a state of the plastering strip (2) attached to a window frame (4) or door frame, projects in a direction away from the window frame (4).

7. A plastering strip according to any of claims 1 to 6,
**characterized in that** it has a reinforcing fabric piece (14) attached thereto.

8. A plastering strip according to any of claims 1 to 7,
**characterized in that** said fixing portion (10) has an adhesive strip.

9. A plastering strip according to any of claims 1 to 8,
**characterized in that** said protective portion (12) is composed with a flat material having a marginal region (32) attached between said fixing portion (10) and the remainder of said plastering strip (2).

10. A plastering strip according to claim 9,
**characterized in that** said fixing portion (10) has an adhesive strip and that the transition between the adhesive strip and the remainder of the plastering strip, to a first part, is an adhesion area between said adhesive strip and the remainder of said plastering strip and, to a second part, is an interposition area of the marginal region (32) of said flat material (12) between said adhesive strip and the remainder of said plastering strip.

11. A plastering strip according to claim 10,
**characterized in that** the marginal region (32) is formed with spaced apart marginal recesses (42), said marginal recesses (42) preferably having substantially the shape of partial circles.

12. A plastering strip according to claim 10,
**characterized in that** the interposed marginal region (32) of the flat material (12) is of such a size that the flat material (12) is separable from the remainder of the plastering strip along with said marginal region (32) by pulling at said flat material (12).

13. A plastering strip according to any of claims 10 to 12,
**characterized in that** the interposed marginal region (32) of the flat material (12) takes 5 to 30 %, preferably 5 to 20 %, of the overall area which, without interposed marginal region (32), would constitute the adhesion area between said adhesive strip (10) and the remainder of said plastering strip.

## Revendications

1. Latte de protection, qui comporte une zone d'enduisage (8), une zone de fixation (10) et une zone de protection (12) s'écartant du mur et séparable, **caractérisée en ce que** la zone de protection (12) est réalisée pour l'essentiel dans un matériau apte à s'effriter.

2. Latte de protection selon la revendication 1, **caractérisée en ce que** la zone de protection (12) est constituée de papier qui a une stabilité accrue à l'humidité.

3. Latte de protection selon la revendication 1, **caractérisée en ce que** la zone de protection (12) est constituée d'un matériau plat en fibres naturelles, de préférence des fibres de cellulose, des fibres de sisal, des fibres de chanvre ou des fibres de coco.

4. Latte de protection selon l'une quelconque des revendications 1 à 3, **caractérisée en ce que** la zone de protection (12) est séparable le long d'une ligne fragilisée, de préférence une ligne perforée (38).

5. Latte de protection selon l'une quelconque des revendications 1 à 4, **caractérisée en ce que** la zone de protection (12) comporte une surface adhésive (28 ; 30) dans une zone partielle éloignée de la zone d'enduisage (8).

6. Latte de protection selon l'une quelconque des revendications 1 à 5, **caractérisée en ce que** la zone d'enduisage (8) comporte au moins une branche (18) qui, lorsque la latte de protection (2) est dans la position appliquée contre un bâti de fenêtre (4) ou un bâti de porte, s'avance dans la direction s'écartant du bâti de fenêtre (4).

7. Latte de protection selon l'une quelconque des revendications 1 à 6, **caractérisée en ce qu'**un textile d'armature (14) est fixé contre ladite latte de protection.

8. Latte de protection selon l'une quelconque des revendications 1 à 7, **caractérisée en ce que** la zone de fixation (10) comporte une bande adhésive.

9. Latte de protection selon l'une quelconque des revendications 1 à 8, **caractérisée en ce que** la zone de protection (12) est constituée d'un matériau plat, qui est fixé avec une zone de bordure (32) entre la zone de fixation (10) et le reste de la latte de protection (2).

10. Latte de protection selon la revendication 9, **caractérisée en ce que** la zone de fixation (10) comporte une bande adhésive et **en ce que** la transition entre la bande adhésive et le reste de la latte de protection est, pour une première partie, un assemblage collé entre la bande adhésive et le reste de la latte de protection et, pour une deuxième partie, la pose intercalée de la zone de bordure (32) du matériau plat (12) entre la bande adhésive et le reste de la latte de protection.

11. Latte de protection selon la revendication 10, **caractérisée en ce que** la zone de bordure (32) est réalisée avec des évidements (42) écartés les uns des autres, lesdits évidements (42) ayant, de préférence, sensiblement une forme partiellement sphérique.

12. Latte de protection selon la revendication 10, **caractérisée en ce que** la zone de bordure (32) intercalée du matériau plat (12) a une dimension telle que le matériau plat (12), y compris la zone de bordure (32), peut être séparé du reste de la latte de protection en tirant sur le matériau plat (12).

13. Latte de protection selon l'une quelconque des revendications 10 à 12, **caractérisée en ce que** la zone de bordure (32) intercalée du matériau plat (12) couvre 5 à 30 %, de préférence 5 à 20 % de la surface totale, laquelle, sans la zone de bordure (32) intercalée, serait un assemblage collé entre la bande adhésive (10) et le reste de la latte de protection.
